# EUROPÄISCHE PATENTSCHRIFT

(11) **EP 0 170 172 B1**
(45) Veröffentlichungstag und Bekanntmachung des Hinweises auf die Patenterteilung: **17.05.1989**
(21) Anmeldenummer: 85109068.8
(22) Anmeldetag: 19.07.1985
(51) Int. Cl.: H01H 57/00

(54) **Piezoelektrisches Relais**
Piezoelectric relay
Relais piézoélectrique

(30) Priorität: 24.07.1984 DE 3427266
(43) Veröffentlichungstag der Anmeldung: 05.02.1986
(73) Patentinhaber: SIEMENS AKTIENGESELLSCHAFT, 80333 München (DE)
(72) Erfinder: Lüneburger, Klaus, Dipl.-Ing., D-1000 Berlin 45 (DE)

(56) Entgegenhaltungen:
- CH-A- 261 495
- GB-A- 2 113 474
- US-A- 2 471 967
- US-A- 2 835 761
- US-A- 3 292 111
- US-A- 4 383 195

## Beschreibung

Die Erfindung bezieht sich auf ein piezoelektrisches Relais mit einem einseitig eingespannten Biegewandler gemäß dem ersten Teil des Patentanspruchs 1.

Bei bekannten piezoelektrischen Relais (DE-U-1 917 876. DE-A-2 811 524) ist jeweils das Kontaktelement unmittelbar mit dem Biegewandler verbunden, so daß die Auslenkung des Biegeelements unmittelbar den Kontakthub ergibt. Um bei derartigen Relais einen genügend großen Hub zu erhalten, muß der Biegewandler und damit das Relais insgesamt eine Größe erhalten, die für die meisten Anwendungsgebiete einen wirtschaftlichen Einsatz derartiger Relais nicht ermöglicht. Ist der Wandler gleichzeitig Träger der Kontaktstükke, der Stromzuführungen und evtl. zusätzlicher magnetischer Bauteile, so wird die Wandlerfunktion durch das elektrische Feld der Schaltspannung beeinflußt, während die Erwärmung der Kontaktstücke durch den Schaltstrom das Wandlermaterial selbst beeinträchtigen kann. Außerdem gibt es Probleme, zwischen dem Kontaktmaterial und der Wandlerkeramik eine haltbare Verbindung herzustellen, die keine Bimetall-Wirkung haben darf. Auch sind aufgrund der Wandlereigenschaften (Hysterese, Kriechen) keine konstanten Kontaktkräfte erreichbar.

Aus der US-A-2 835 761 ist ein piezokeramisches Relais bekannt, das entsprechend dem ersten Teil des Hauptanspruchs aufgebaut ist. Dieses Relais besitzt ein elektrostriktives bzw. piezokeramisches Element, das parallel zu einem um eine Lagerstelle schwenkbaren Kontaktarm angeordnet ist. Das freie Ende des piezokeramischen Elementes greift am kurzen Hebel des Kontaktarms an, um so den gewünschten großen Kontakthub zu erreichen. Um bei dieser bekannten Anordnung eine Kippcharakterisk zu erhalten, sind sowohl der Kontaktarm selbst als auch eine an ihm angreifende, V-förmige Kippfeder verhältnismäßig kompliziert gestaltet und angeordnet.

Aus der US-A-4 383 195 ist weiterhin ein piezoelektrischer Kippschalter bekannt, bei dem in einer Ausführungsform ein piezoelektrischer Biegewandter und ein langgestrecktes Kontaktelement parallel zueinander angeordnet und mit entgegengesetzten Enden eingespannt sind. Das eingespannte Ende des Kontaktelementes ist dort über das freie Ende des Piezowandlers hinaus versetzt, während der Piezowandler mit seinem freien Ende über seitliche Anschlagelemente an dem Kontaktelement angreift und dieses entsprechend seiner jeweiligen Deformation nach der einen oder anderen Seite umschaltet. Da das Kontaktelement mit einem Ende in der erwähnten Weise fest eingespannt ist und vom Piezoelement jeweils nur seitliche Kräfte auf dieses Kontaktelement ausgeübt werden, muß dieses eine zusätzliche Kippeinrichtung in sich enthalten, die jedoch bei diesem Beispiel nicht weiter erläutert ist. Eine einfache Blattfeder jedenfalls kann bei dem genannten Aufbau eine Kippcharakteristik nicht erzeugen.

Aufgabe der Erfindung ist es, ein piezoelektrisches Relais der eingangs genannten Art zu schaffen, bei dem eine KraftWeg-Charakteristik wie bei einem elektromagnetischen Relais in einer einfachen und platzsparenden Konstruktion verwirklicht werden kann.

Erfindungsgemäß wird diese Aufgabe dadurch gelöst, daß das Federelement der Kippeinrichtung unmittelbar auf den Lagerpunkt der Blattfeder in deren Längsrichtung einwirkt.

Mit der Erfindung werden neben den grundsätzlichen Vorteilen eines piezoelektrischen Relais, nämlich der Vermeidung einer unerwünschten Erwärmung über eine Erregerspule, und neben der im Stand der Technik ebenfalls bekannten Trennung des Biegewandlers vom Kontaktelement zusätzliche Vorteile durch eine besonders einfache und günstige Gestaltung der Kippeinrichtung erreicht. Durch das in Längsrichtung auf den Lagerpunkt der Blattfeder einwirkende Federelement wird sichergestellt, daß die Kontaktfeder auch bei einer Neutralstellung des Biegewandlers nur in jeweils einer der durch die Außenkontakte vorgegebenen Endlagen verharren kann. Mit einer entsprechenden Gestaltung und Anordnung des Federelementes kann damit die Kippcharakteristik der Blattfeder sichergestellt werden.

Durch die Wahl der Lagerstelle in einem gewünschten Abstand zum Angriffspunkt des Biegewandlers kann die relativ geringe Auslenkung des Biegewandlers durch die Hebelwirkung in die für ein Relais notwendige Schaltbewegung der Kontaktfeder umgesetzt werden. Je nachdem, ob die Einspannstelle des Biegewandlers und die Lagerstelle der Kontakt-Blattfeder symmetrisch angeordnet sind, wird eine bistabile oder eine monostabile Schaltcharakteristik erreicht.

In einer vorteilhaften Ausführungsform kann ein durch das Federelement gebildetes Gleitschneidenlager die Lagerstelle für die Blattfeder bilden. Auch der Angriffspunkt des Biegewandlers an der Blattfeder kann als Schneidenlager ausgebildet sein.

In konstruktiver Ausgestaltung des Relais kann die Blattfeder U-förmig mit zwei in einer Ebene liegenden Federschenkeln ausgebildet sein, wobei der Biegewandler zwischen den beiden Federschenkeln annähernd in der gleichen Ebene liegt, d. h., daß sowohl die beiden Federschenkel der Blattfeder als auch der Biegewandler bei jeder Schaltbewegung durch eine gemeinsame Symmetrieebene gehen. Die beiden Federschenkel können auch elektrisch voneinander getrennt zwei unabhängige Kontaktfedern bilden, welche im Bereich der Lagerstelle beispielsweise mit einem Isolierstoffträger verbunden sind.

Anstelle des Federelementes oder auch zusätzlich zu diesem kann eine Dauermagnetanordnung vorgesehen sein, welche die Kippcharakteristik des Relais erzeugt bzw. verstarkt.

Die Erfindung wird nachfolgend an Ausführungsbeispielen anhand der Zeichnung näher erläutert. Es zeigt
Fig. 1 den schematischen Aufbau eines piezoelektrischen Relais mit Biegewandler für bistabiles Schaltverhalten,
Fig. 2 eine gegenüber Fig. 1 leicht abgewandelte Ausführungsform für monostabiles Schaltverhalten,
Fig. 3 eine weiter abgewandelte Ausführungsform gegenüber Fig. 1, ebenfalls für bistabiles Schaltverhalten und verminderte Baulänge,
Fig. 4 eine weitere Ausführungsform eines Relais mit Biegewandler in Draufsicht,
Fig. 5 und 6 zwei Schnittansichten aus Fig. 4,
Fig. 7 eine Detaildarstellung der Lagerung von Biegewandler und Kontaktfeder im Schnitt.

Fig. 1 zeigt schematisch den Aufbau eines piezoelektrischen Relais mit einem Biegewandler 1, der mit einem Ende 1a in einem Gehäuse 2 eingespannt ist. Mit dem anderen Ende 1b greift der Biegewandler an einer als-Blattfeder ausgebildeten Kontaktfeder 3 an, welche mit ihrem Ende 3a in einer Lagerstelle 4 beweglich gelagert ist und mit ihrem anderen Ende 3b zwischen zwei Gegenkontaktelementen 5 umschaltbar ist. Die Strecke zwischen der Angriffsstelle 6 des Biegehandlers an der Kontaktfeder 3 und der Lagerstelle 4 ist klein im Vergleich zur Gesamtlänge der Kontaktfeder 3, so daß eine verhältnismäßig kleine Bewegung des Biegewandlers 1 bzw. seines Endes 1b aufgrund der Hebelübersetzung eine verhältnismäßig große Bewegung des freien Endes 3b der Kontaktfeder 3 ergibt. Je nach Anlegung einer Spannung an den Biegewandler 1 nimmt dieser die durchgehend gezeichnete Position oder die gestrichelt gezeichnete Position ein ; entsprechend schaltet er die Kontaktfeder 3 zwischen der durchgehend gezeichneten Position und der gestrichelt gezeichneten Position um. Da sich die Lagerstelle in der Symmetrieebene zwischen beiden positionen des Biegewandlers bzw. der Kontaktfeder befindet, hat ein derartiges Relais bistabiles Schaltverhalten.

Um für die Kontaktfeder eine Kippcharakteristik zu erzeugen, wird die Kontaktfeder 3 mit einer axialen Kraft beaufschlagt. Zu diesem Zweck wirkt ein Federelement 7 etwa in Längsrichtung des Biegewandlers 1 bzw. der Kontaktfeder 3 auf die Lagerstelle 4, welche bestrebt ist, den Abstand zwischen der Lagerstelle 4 und der Einspannstelle des Biegewandlers 1 zu verkürzen. Dadurch wird die Kontaktfeder aus der labilen Mittelposition in die beiden Endlagen vorgespannt. Die Anordnung des Federelementes 7 und die Kopplung des Federelementes mit der Kontaktfeder 3 muß so beschaffen sein, daß ein Ausweichen der Lagerstelle 4 zur Seite hin nicht möglich ist.

Fig. 2 zeigt eine Abwandlung des Aufbaus von Fig. 1, mit der ein monostabiles Schaltverhalten des Relais erzielt wird. Dabei sind alle Teile wie vorher gestaltet und miteinander verbunden. Lediglich die Lagerstelle 4a ist gegenüber der Lagerstelle 4 von Fig. 1 aus der Mittelebene nach links verschoben. Dadurch erhält die Kontaktfeder 3 eine stabile Endlage in der durchgehend gezeichneten position, während die entgegengesetzte position, welche gestrichelt gezeichnet ist, nur solange beibehalten wird, wie der Biegewandler 1 die gestrichelt gezeichnete position einnimmt. Stellt sich der Biegewandler nach Abschalten der Spannung in eine nicht dargestellte Mittelstellung, so kehrt die Kontaktfeder in die (rechte) position zurück, während bei einem Aufbau gemäß Fig. 1 die jeweils erreichte position nach Abschalten der Spannung beibehalten wird.

Eine weitere Abwandlung des schematischen Relaisaufbaus ist in Fig. 3 dargestellt. Hierbei entspricht die Lagerstelle 8 der Lagerstelle 4 von Fig. 1, wobei die Längskraft auf die Lagerstelle 8 jedoch entgegengesetzt gerichtet sein muß. Dadurch wird die Vorspannung der Kontaktfeder in die Endlagen bei geringerer Baulänge des Relais erreicht.

In den Fig. 4 bis 6 ist eine praktische Ausgestaltung des Relais von Fig. 1 gezeigt. Der Biegewandler 1 ist in einem Gehäuse 2 eingespannt und mit einer U-förmig ausgebildeten Blettfeder 13 gekoppelt, deren beide Federschenkel 13a und 13b beiderseits des Biegewandlers 1 liegen und zwischen entsprechenden Gegenkontaktelementen 5 umschaltbar sind. Mit dem Mittelteil 13c bildet die Kontaktfeder 13 eine Lagerschneide 14, welche in Lagerkerben 15 eines Federelements 17 gelagert ist.

Der Angriffspunkt 16 des Biegewandlers 1 an der Kontaktfeder 13 ist ebenfalls als Schneidenlager ausgebildet, wobei die Kontaktfeder 3 eine Lagerkimme 18 bildet. In Abwandlung gegenüber der dargestellten Ausführungsform könnte anstelle des Federelementes 17 auch die Kontaktfeder 13 in ihrem Bereich 13c so geformt sein, daß sie selbst eine Axialkraft ausübt.

Der Biegewandler 1 ist an seinem Ende 1a fest einzuspannen. Beispielsweise können am Gehäuse 2 Befestigungselemente 12 angeformt sein, zwischen denen der Biegewandler eingeklebt wird. Da der Biegewandler selbst mit seinem Keramikmaterial als Lagermaterial nicht geeignet ist, könnte die Lagerstelle 16 beispielsweise gemäß Fig. 7 ausgebildet sein. Dort ist das Ende 1 b des Biegewandlers mit einem Metallüberzug 19 versehen, an welchem eine Lagerschneide 20 angeformt ist. Diese Lagerschneide 20 liegt ihrerseits in der an der Kontaktfeder 13 ausgeformten Lagerkimme 18. Das Federelement 27 ist dabei gegenüber dem Federelement 17 in den vorhergehenden Figuren leicht abgewandelt. Anstelle des metallischen Lagerelementes kann aber beispielsweise auch ein Kunststofflagerelement am Biegewandler angespritzt oder angeklebt werden.

Die in Fig. 4 dargestellte Kontaktfeder 13 kann beispielsweise als Brückenkontaktelement verwendet werden, so daß sie keine eigene Stromzuführung benötigt. Sie kann aber auch als Mittelfeder für einen (doppelten) Umschaltkontakt verwendet sein und dabei eine eigene Stromzuführung besitzen. Da an der Lagerstelle 16 eine Axialkraft einwirkt, ist die Stromzuführumg über die Lagerung möglich. Falls jedoch der Lagerwiderstand für den Anwendungsfall zu hoch ist, kamn auch eine flexible Stromzuführung vorgesehen werden. In Abwandlung zu Fig. 4 können die Kontaktfederschenkel 13a und 13b aber auch elektrisch voneinander getrennt und im Lagerbereich über ein isolierendes Lagerelement miteinander verbunden sein. Mit entsprechenden Stromzuführungen zu den beiden Federschen- ' kein erhält man somit zwei Umschaltkontakte.

## Patentansprüche

1. Piezoelektrisches Relais mit einem einseitig eingespannten Biegewandler (1), über dessen freies Ende (1 b) zumindest ein Kontaktelement (3, 13) betätigbar ist, das als annähernd parallel zu dem Biegewandler (1) angeordnete Blattfeder ausgebildet ist, welche mit dem freien Ende (1 b) des Biegewandlers (1) verbunden ist und mit ihrem freien Ende (3b) im Bereich der Einspannstelle (1a) des Biegewandlers (1) mindestens einem Gegenkontaktelement (5) gegenübersteht, wobei die Blattfeder (3 ; 13) um einen Lagerpunkt (4 ; 4a ; 8 ; 14) schwenkbar ist, welcher in ihrer Längsrichtung um eine im Vergleich zu ihrer Gesamtlänge geringe Strecke gegenüber dem Angriffspunkt (6 ; 16) des Biegewandlers (1) versetzt ist, und wobei eine Kippeinrichtung mit einem auf die Blattfeder (3; 13) einwirkenden Federelement (7; 17 ; 27) vorgesehen ist, welche die Blattfeder (3 ; 13) aus der zum Biegewandler (1) parallelen Lage zu schwenken bestrebt ist, dadurch gekennzeichnet, daß das Federelement (7 ; 17 ; 27) der Kippeinrichtung unmittelbar auf den Lagerpunkt (4, 4a ; 8 ; 14) der Blattfeder (3 ; 13) in deren Längsrichtung einwirkt.

2. Relais nach Anspruch 1, dadurch gekennzeichnet, daß die Lagerstelle (4 ; 14) der Blattfeder (3 ; 13) in der Symmetrieebene zwischen den ' beiden Endlagen des Biegewandlers (1) angeordnet ist.

3. Relais nach Anspruch 1, dadurch gekennzeichnet, daß die Lagerstelle (4a) der Blattfeder gegenüber der Symmetrieebene zwischen den beiden Endlagen des Biegewandlers (1) versetzt ist.

4. Relais nach einem der Ansprüche 1 bis 3, dadurch gekennzeichnet, daß die Lagerstelle (4; 14) an dem über den Angriffspunkt (6 ; 16) des Biegewandlers (1) hinausreichenden Ende (3a; 13c) der Blattfeder (3 ; 13) vorgesehen ist.

5. Relais nach einem der Ansprüche 1 bis 3, dadurch gekennzeichnet, daß die Lagerstelle (8) für die Blattfeder (3) zwischen dem Angriffspunkt (6) des Biegewandlers und dem kontaktgebenden Ende (3b) der Blattfeder.(3) vorgesehen ist.

6. Relais nach einem der Ansprüche 1 bis 5, dadurch gekennzeichnet, daß als Lagerstelle (4 ; 14) für die Blattfeder (3; 13) ein durch das Federelement (17 ; 27) gebildetes Gleitschneidenlager (15) vorgesehen ist.

7. Relais nach einem der Ansprüche 1 bis 6, dadurch gekennzeichnet, daß der Angriffspunkt (16) des Biegewandlers an der Blattfeder (13) als Schneidenlager (18, 20) ausgebildet ist.

8. Relais nach einem der Ansprüche 1 bis 7, dadurch gekennzeichnet, daß die Blattfeder (13) zwei in einer Ebene liegende, den Biegewandler (1) zwischen sich einschließende Federschenkel (13a, 13b) aufweist.

9. Relais nach einem der Ansprüche 1 bis 7, dadurch gekennzeichnet, daß zwei in einer Ebene liegende, den Biegewandler (1) zwischen sich einschließende Kontaktfedern vorgesehen sind, deren Lagerenden über eine Isolierstoffumhüllung verbunden sind.

10. Relais nach einem der Ansprüche 1 bis 9, dadurch gekennzeichnet, daß eine die Blattfeder in ihrer jeweiligen Endlage festhaltende Dauermagnetanordnung vorgesehen ist.

## Claims

1. Piezoelectric relay having a bending transducer (1) clamped at one end, by means of the free end (1 b) of which at least one contact element (3, 13) can be actuated, which element is constructed as leaf spring arranged approximately parallel to the bending transducer (1), which spring is connected to the free end (1 b) of the bending transducer (1) and faces at least one counter-contact element (5) with its free end (3b) in the region of the clamping location (1 a) of the bending transducer (1), the leaf spring (3 ; 13) being capable of swivelling about a bearing point (4 ; 4a ; 8 ; 14), which with reference to the point of action (6 ; 16) of the bending transducer (1) is displaced in its longitudinal direction to a small extent by comparison with its total length, a tilting device with a spring element (7 ; 17 ; 27) acting on the leaf spring (3 ; 13) also being provided, which device tends to swivel the leaf spring (3 ; 13) from the position parallel to the bending transducer (1), characterized in that the spring element (7; 17 ; 27) of the tilting device acts directly on the bearing point (4, 4a ; 8 ; 14) of the leaf spring (3 ; 13) in its longitudinal direction.

2. Relay according to Claim 1, characterized in that the bearing location (4 ; 14) of the leaf spring (3 ; 13) is arranged in the plane of symmetry between the two positions of the bending transducer (1).

3. Relay according to Claim 1, characterized in that the bearing location (4a) of the leaf spring is displaced with respect to the plane of the symmetry between the two extreme positions of the bending transducer (1).

4. Relay according to one of Claims 1 to 3, characterized in that the bearing location (4 ; 14) is provided at the end (3a ; 13c) of the leaf spring (3 ; 13) extending beyond the point of action (6 ; 16) of the bending transducer (1).

5. Relay according to one of Claims 1 to 3, characterized in that the bearing location (8) for the leaf spring (3) is provided between the point of action (6) of the bending transducer and the contact-making end (3b) of the leaf spring (3).

6. Relay according to one of Claims 1 to 5, characterized in that a sliding knife-edge bearing (15) formed by the spring element (17 ; 27) is provided as bearing location (4 ; 14) for the leaf spring (3 ; 13).

7. Relay according to one of Claims 1 to 6, characterized in that the point of action (16) of the bending transducer is constructed at the leaf spring (13) as knife-edge bearing (18, 20).

8. Relay according to one of Claims 1 to 7, characterized in that the leaf spring (13) has two spring legs (13a, 13b), which lie in one plane, and enclose the bending transducer (1) between themselves.

9. Relay according to one of Claims 1 to 7, characterized in that there are provided two contact springs, which lie in one plane and enclose the bending transducer (1) between themselves, and whose bearing ends are connected via a covering of insulating material.

10. Relay according to one of Claims 1 to 9, characterized in that a permanent magnet arrangement is provided which holds the leaf spring in its particular extreme position.

## Revendications

1. Relais piézoélectrique comportant un transducteur à flexion (1), qui est encastré unilatéralement et dont l'extrémité libre (1b) peut actionner au moins un élément de contact (3, 13), réalisé sous la forme d'une lame de ressort, qui est disposée approximativement parallèlement au transducteur a flexion (1) et est reliée a l'extrémité libre (1b) de ce transducteur, et dont l'extrémité libre (3b) est disposée en vis-à-vis d'au moins un élément de contact antagoniste (5), au voisinage de la zone (1a) d'encastrement du transducteur à flexion (1), et dans lequel le ressort en forme de lame (3 ; 13) peut pivoter autour d'un point de support (4 ; 4a ; 8 ; 14), qui est décale, dans sa direction longitudinale, sur une faible distance par rapport à sa longueur totale, par rapport au point d'attaque (6 ; 16) du transducteur à flexion (1), et dans lequel il est prévu un dispositif de basculement comportant un élément de ressort (7 ; 17 ; 25) agissant sur le ressort en forme de lame (3 ; 13) et tendant à faire pivoter le ressort en forme de lame (3 ; 13) a partir de la position parallèle au transducteur a flexion (1), caractérisé par le fait que l'élément de ressort (7 ; 17 ; 27) du dispositif de basculement agit directement sur le point de support (4, 4a ; 8 ; 14) du ressort en forme de lame (3 ; 13), dans la direction longitudinale de ce dernier.

2. Relais suivant la revendication 1, caractérisé par le fait que le point de support (4 ; 14) du ressort en forme de lame (3 ; 13) est disposé dans le plan de symétrie entre les deux positions d'extrémité du transducteur à flexion (1).

3. Relais suivant la revendication 1, caractérisé par le fait que le point de support (4a) du ressort en forme de lame est décalé par rapport au plan de symétrie entre les deux positions d'extrémité du transducteur a flexion (1).

4. Relais suivant l'une des revendications 1 à 3, caractérisé par le fait que le point de support (4 ; 14) est prévu sur l'extrémité (3a ; 13c), qui s'étend au-delà du point d'attaque (6 ; 16) du transducteur à flexion (1), du ressort en forme de lame (3, 13).

5. Relais suivant l'une des revendications 1 à 3, caractérisé par le fait que le point de support (8) pour le ressort en forme de lame (3) est prévu entre le point d'attaque (6) du transducteur à flexion et l'extrémité (3b), qui établit le contact, du ressort en forme de làme (3).

6. Relais suivant l'une des revendications 1 à 5, caractérisé par le fait qu'il est prévu, comme point de support (4 ; 14) pour le ressort en forme de lame (3 13), un support (15) à couteau coulissant, formé par l'élément de ressort (17 ; 27).

7. Relais suivant l'une des revendications 1 à 6, caractérisé par le fait que le point d'attaque (16) du transducteur à flexion sur le ressort en forme de lame (13) est réalisé sous la forme d'un support (18, 20) à couteau.

8. Relais suivant l'une des revendications 1 à 7, caractérisé par le fait que le ressort en forme de lame (13) comporte deux branches (13a, 13b) situées dans un plan et enserrant entre elles le transducteur à flexion (1).

9. Relais suivant l'une des revendications 1 à 7, caractérisé par le fait qu'il est prévu deux ressorts de contact, qui sont situés dans' un plan et enserrent entre eux le transducteur à flexion (1) et dont les extrémités de support sont reliées par une enveloppe réalisée en un matériau isolant.

10. Relais suivant les revendications 1 à 9; caractérisé par le fait qu'il est prévu un dispositif a aimant permanent, qui maintient de façon fixe le ressort en forme de lame dans sa position d'extrémité respective.
